# EUROPÄISCHE PATENTSCHRIFT

(11) **EP 0 919 507 B1**
(45) Veröffentlichungstag und Bekanntmachung des Hinweises auf die Patenterteilung: **16.11.2005**
(21) Anmeldenummer: 98119232.1
(22) Anmeldetag: 12.10.1998
(51) Int. Cl.: B66B 23/02, B66B 29/00, B66D 5/08

(54) **Fahrtreppe mit Betriebsbremse**
Escalator with service brake
Escalier roulant avec frein de service

(30) Priorität: 04.11.1997 DE 29719565 U
(43) Veröffentlichungstag der Anmeldung: 02.06.1999
(73) Patentinhaber: Thyssen Fahrtreppen GmbH, 22113 Hamburg (DE)
(72) Erfinder: Reiner, Ludwig, D-21493 Schwerzenbek (DE)
(74) Vertreter: Baronetzky, Klaus

(56) Entgegenhaltungen:
- US-A- 3 830 344
- US-A- 4 231 452
- US-A- 5 337 878
- PATENT ABSTRACTS OF JAPAN vol. 017, no. 527 (M-1484), 22. September 1993 & JP 05 139678 A (TOSHIBA CORP), 8. Juni 1993

## Beschreibung

Die Erfindung betrifft eine Fahrtreppe mit Betriebsbremse gemäss dem Oberbegriff von Anspruch 1 und insbesondere eine Fahrtreppen-Betriebsbremse mit zunehmendem Bremsmoment, wie sie beispielweise aus US-A-4231452 bekannt ist. Bei dieser Lösung soll das Bremsmoment in fest vorgegebener Weise zunächst zunehmen und dann abnehmen.

Derartige Betriebsbremsen für Fahrtreppen und Fahrsteige sind bereits bekannt. Aufgrund von Richtlinien und gesetzlichen Auflagen müssen Fahrtreppen und Fahrsteige grundsätzlich mit einer Betriebsbremse ausgestattet sein. Die Ausgestaltungen der Bremsvorrichtungen können dabei unterschiedlicher Art sein. Unter bestimmten Bedingungen sind darüber hinaus Zusatzbremsen erforderlich.

So weist eine aus DE-U- 29702130 bekannte Ausführungsart beispielsweise zwei übereinander angeordnete Doppelbackenbremsen mit insgesamt vier Bremsbacken auf, wobei eine Doppelbackenbremse als Betriebsbremse und die andere als Zusatzbremse verwendet wird.

Den bekannten Brems-Vorrichtungen ist gemeinsam, dass sie durch Art und Ausführung bedingt nur unflexibel einsetzbar sind. So ist je nach Förderhöhe, -richtung und -geschwindigkeit in Fahrtreppen beispielsweise eine auf diese Parameter spezifizierte Bremsanordnung erforderlich.

Ferner wird in diesen Bremsvorrichtungen ein Bremsmoment abrupt aufgebracht, so dass selbst unter Berücksichtigung des vorgeschriebenen Mindestbremsweges von 200 mm für beförderte Personen infolge ihrer Trägheitskraft eine erhöhte Sturzgefahr besteht. Ferner berücksichtigen derartige Bremsvorrichtungen nicht die bestehenden Abhängigkeiten zwischen der Belastung des Stufenbandes, dem Bremsmoment und der Verzögerung der bewegten Stufenbandes bzw. dem Bremsweg.

Demzufolge liegt der Erfindung die Aufgabe zugrunde, eine verbesserte Bremsvorrichtung gemäß dem Oberbegriff von Anspruch 1 zu schaffen, die flexibel einsetzbar ist, verbesserte Sicherheit für Fahrtreppen-Benutzer gewährleistet, kostengünstig herstellbar ist und besser an den jeweiligen Bremsbedarf angepaßt werden kann.

Die Aufgabe wird erfindungsgemäß durch Anspruch 1 gelöst. Vorteilhafte Weiterbildungen ergeben sich aus den Unteransprüchen.

Erfindungsgemäß ist eine Fahrtreppe mit Betriebsbremse vorgesehen, mit welcher Betriebsbremse eine Bremskraft auf das in Bewegung befindliche Stufenband oder ein Bremsmoment auf mindestens eine mit dem bewegten Stufenband gekoppelte Welle aufbringbar ist, wobei das Bremsmoment und/oder die Bremskraft während der Bremsperiode mindestens teilweise variabel ist.

Unter dem Oberbegriff gemäß Anspruch 1 sei hier hauptsächlich ein Fahrsteig oder eine Fahrtreppe verstanden, wobei die Erfindung grundsätzlich auch bei beliebigen anderen Fördereinrichtungen einsetzbar ist.

Im Gegensatz zu bekannten gattungsgemäßen Betriebsbremsen, in denen das Bremsmoment nach der sehr kurzen (im Bereich von 0,1 s) Aufbauphase während der Bremsperiode konstant ist, wird erfindungsgemäß somit berücksichtigt, daß während der Bremsperiode eine Variation des Bremsmoments sehr sinnvoll ist. So ermöglicht die erfindungsgemäße Betriebsbremse z.B. eine Anpassung des Bremsverhaltens bei unterschiedlichen Belastungen der Fahrtreppe, die Einstellung eines belastungsunabhängigen Bremswegs, die Einstellung einer belastungsabhängigen oder belastungsunabhängigen Verzögerung sowie eine Variation der Verzögerung, beispielsweise derart, daß diese in der Anfangsphase der Bremsperiode geringer ist.

Eine erfindungsgemäße Fahrtreppe ist ferner insofern vorteilhaft, als unabhängig von ihrer Laufrichtung ein optimales Bremsverhalten eingestellt werden kann.

Bei der Steuerung des Bremsmomentenverlaufs einer erfindungsgemäßen Betriebsbremse kann auf beliebige elektromagnetische, elektrische oder mechanische Bauelemente zur erfindungsgemäßen Beeinflussung des Bremsmomentenverlaufs zurückgegriffen werden.

Die Betriebsbremse umfaßt eine Hauptfederanordnung, durch deren Federkraft während der Bremsperiode ein Bremsmoment auf die Motorwelle aufbringbar ist, eine Zusatzfederanordnung, deren Federkraft der der Hauptfederanordnung entgegensteht, allerdings geringer ist, sowie eine Dämpferanordnung, die mit der Zusatzfederanordnung im wesentlichen in Reihe geschaltet ist.

Der Begriff der Anordnung ist dahingehend zu verstehen, daß jeweils mindestens eine Feder bzw. mindestens ein Dämpfer vorgesehen ist.

Eine derartige Anordnung von Federanordnungen und Dämpferanordnung ermöglicht, daß das durch die Hauptfederanordnung erzeugte Bremsmoment während der Bremsperiode - infolge der sich aufbauenden Kraft in der Zusatzfederanordnung - zunächst vermindert wird, also ein relativ geringes Bremsmoment in der Anfangsphase der Bremszeit aufgebracht wird. Anschließend entspannt sich die Zusatzfederanordnung durch zeitabhängiges Wirkungslos-Werden des Dämpfers.

Hierdurch steigt das effektive Bremsmoment langsam an, da die der Federkraft der Hauptfederanordnung entgegenwirkende Kraft der Zusatzfederanordnung gedämpft abnimmt, die Zusatzfederanordnung der von der Hauptfederanordnung eingeleiteten Kraft also teilweise ausweichen kann.

Die erfindungsgemäße Betriebsbremse ist insofern vorteilhaft, als sie in einfacher Bauweise mit einfachen robusten Bauelementen, die nicht von funktionierender Stromversorgung abhängig sind - was in Gefahrsituationen, die mit Stromausfall gekoppelt sind notwendig ist - einen sanften Abbremsvorgang ermöglicht. Durch den Verzicht auf elektrische oder elektromagnetische Bauelemente ist diese Ausführung ferner energiesparend.

Eine derartige erfindungsgemäße Bremsvorrichtung zeigt den überraschenden Vorteil, daß der Bremsweg sich nur geringfügig gegenüber bekannten Vorrichtungen ändert.

Die Dämpfung der Dämpferanordnung ist derart ausgewählt, daß die Dämpferanordnung erst wirksam wird, wenn die Zusatzfederanordnung einen vorbestimmten Weg zurückgelegt hat und/oder mit einer vorbestimmten Mindestkraft belastet wird.

Hierdurch wird beim Bremsvorgang mit einfachen und kostengünstigen sowie robusten Bauteilen erreicht, daß die sich aufbauende Federkraft der Zusatzfederanordnung der Federkraft der Hauptfederanordnung zunächst bremsmomentreduzierend entgegenwirkt und dann ab einem vorbestimmten Wert zunehmend an Wirkung verliert, da sich die Zusatzfederanordnung aufgrund des abnehmenden Widerstandes der Dämpferanordnung entspannt.

In einer Weiterbildung der Erfindung erzeugt die entsprechend ausgeführte Bremsanordnung ein im wesentlichen vorbestimmtes Anfangsbremsmoment und steigert dann das Bremsmoment während der Bremsperiode auf einen Maximalwert.

Der Bremsmomentenverlauf kann also sowohl monoton steigend als auch als Kombination aus monoton und streng monoton steigend gestaltet werden.

Diese erfindungsgemäße Ausführungsform ist insofern sinnvoll, als auf dem bewegten Stufenband stehende Personen nicht von einem abrupten Abbremsen überrascht werden und somit infolge ihrer Trägheitskraft stürzen. Darüber hinaus haben die Personen aber auch noch die Möglichkeit bzw. Zeit auf den Bremsvorgang zu reagieren, indem sie beispielsweise ihren Schwerpunkt verlagern und somit eine stabilere, an den Abbremsvorgang angepaßte Position annehmen können. Durch die Erfindung wird somit das Unfallrisiko erheblich reduziert.

In einer vorteilhaften Weiterbildung ist im ungebremsten Zustand des bewegten Stufenbandes die Hauptfederanordnung durch eine Zwischenvorrichtung druckbelastet und die sich an die Zwischenvorrichtung anschließende Zusatzfederanordnung unbelastet, auf Druck belastet.

Hierdurch wird erfindungsgemäß ermöglicht, die Anlaufphase des Bremsvorgangs zu bestimmen. Hierzu wird zu Beginn des Bremsvorgangs infolge der Federkraft der Hauptfederanordnung die Federkraft der Zwischenfederanordnung aufgebaut. In dem unter Druck stehenden, vorgespannten Zustand ist das Anfangsbremsmoment geringer, weil die Dämpferanordnung der Federkraft der Hauptfederanordnung entgegenwirkt.

Mit zeitlich bedingter Abnahme des Widerstands der Dämpferanordnung verstärkt sich das Bremsmoment zunehmend. Sobald die Dämpferanordnung ihre Wirkung verloren hat, erzeugt die Federkraft der Hauptfederanordnung das maximale Bremsmoment.

In einer Weiterbildung der Erfindung ist eine Steuervorrichtung zur variablen, gesteuerten Einstellung der Kennung der Zusatzfederanordnung und/oder der Dämpfung der Dämpferanordnung und/oder des Bremsmoments und/oder der Verzögerung des bewegten Stufenbandes vorgesehen.

Die Steuervorrichtung sei hier weitgefaßt zu verstehen und umfaßt insbesondere auch eine Regelvorrichtung.

Gemäß dieser Ausführungsform wird somit die Möglichkeit geschaffen, über den erfindungsgemäßen Steuervorgang, der sich in einer zeitlichen Abhängigkeit der Größe des erzeugten Bremsmoments äußert, dahingehend steuernd einzugreifen, daß der Bremsmomentenverlauf variabel eingestellt werden kann. Diese Einstellung kann ebenso im Stillstand erfolgen und somit für einen folgenden Bremsvorgang fest vorgegeben werden wie sie im laufenden Betrieb erfolgen kann, wobei letztgenannte Variation sich insbesondere auch zur Anpassung an veränderte Betriebsverhältnisse, z.B. veränderte Belastungen des bewegten Stufenbandes, anbietet. Hierdurch wird stets ein sinnvoller Abbremsvorgang gewährleistet.

So kann in Abhängigkeit der auf dem Stufenband befindlichen Last, der Bremsweg durch die Steuervorrichtung ebenso vor Einsetzen der Bremsperiode vorbestimmt werden wie auch durch zyklische Erfassung des bereits zurücklegten Bremsweges die Dämpferanordnung während der Bremsperiode so nachgestellt werden kann, daß der Bremsweg stets konstant ist.

In weiterer Weiterbildung ist die Steuervorrichtung sowie die Dämpferanordnung derart beschaffen, daß die Kraft, bei der die Dämpferanordnung zur Wirkung gelangt, und/oder die Dämpfung der Dämpferanordnung variabel einstellbar ist.

Diese Weiterbildung ist insofern vorteilhaft, als sie den Einsatz ein und derselben Bremsanordnung bei unterschiedlich belastetem Stufenband und bei unterschiedlichen Förderhöhen ermöglicht, was auch einen wirtschaftlicheren Produktionsprozeß aufgrund höherer Stückzahlen ermöglicht. Ferner kann während des Betriebs einer Fahrtreppe der Anspringpunkt sowie die Dämpfung der Dämpferanordnung variiert werden, so daß stets eine optimale Anpassung an sich im Betrieb der Fahrtreppe ändernde Parameter (z.B. an die Belastung des Stufenbandes) möglich ist und somit stets optimales Bremsverhalten sichergestellt wird.

In einer weiteren Weiterbildung sind die Steuervorrichtung sowie die Hauptfeder- und/oder Nebenfederanordnung derart beschaffen, daß die Federkonstante der jeweiligen Federanordnung variabel einstellbar ist.

Somit wird erfindungsgemäß ermöglicht, die Größe des Anfangsbremsmoments einzustellen sowie den folgenden Bremsmomentenverlauf zu beeinflussen.

In einer weiteren Ausführungsform der Erfindung ist die Steuervorrichtung derart beschaffen und angeordnet, daß ein vorbestimmter Bremsweg des bewegten Stufenbandes (z.B. last- oder geschwindigkeitsunabhängig konstanter Bremsweg) eingestellt werden kann.

Aber auch eine derartige Ausführung der Steuervorrichtung, daß eine vorbestimmte Verzögerung des bewegten Stufenbandes, wie eine last- oder geschwindigkeitsunabhängig konstante Verzögerung, eingestellt werden kann, kann sinnvoll sein.

Eine weitere Weiterbildung der Erfindung weist eine Meßvorrichtung zur Messung der Belastung und/oder der Geschwindigkeit des Stufenbandes auf.

Durch eine derartige Meßvorrichtung kann im Betrieb der jeweilige Belastungs- bzw. Geschwindigkeitszustand des Stufenbandes erfaßt werden und die erfaßten Daten der Steuervorrichtung zugeführt werden. Dieses ermöglicht in Kombination mit der Steuervorrichtung, daß bei einem Bremsvorgang stets ein optimales Bremsmoment erzeugt wird.

Aber auch ohne die sich in Kombination mit einer Steuervorrichtung ergebenden Vorteile ist eine erfindungsgemäße Meßvorrichtung sinnvoll. So kann sie z.B. auch zur Steuerung des Antriebs der Fahrtreppe verwendet werden.

Sinnvoll ist auch die Ausgestaltung der Steuervorrichtung derart, daß die Dämpfung der Dämpferanordnung im Betrieb stets an die Belastung und/oder den Bewegungszustand des Stufenbandes derart angepaßt wird, daß ein vorbestimmtes Bremsmoment und/oder eine vorbestimmte Verzögerung stets sichergestellt ist.

Für den Fachmann ist ersichtlich, daß über die hier dargestellten Ausführungsbeispiele der Erfindung hinaus eine Vielzahl weiterer Modifikationen und Ausführungen denkbar ist, die von der Erfindung erfaßt sind. Die Erfindung beschränkt sich insbesondere nicht nur auf die hier dargestellten Ausführungsformen.

Weitere Einzelheiten, Vorteile und Merkmale der Erfindung sind in der nachfolgenden Beschreibung einer beispielhaften, die Erfindung nicht beschränkenden Ausführungsform näher erläutert.

Es zeigt:
- Fig. 1: eine schematische Ansicht einer beispielhaften erfindungsgemäßen Ausführungsform.

Wie in Fig. 1 dargestellt, weist eine erfindungsgemäße Bremsanordnung 1 eine mit dem nicht dargestellten Fahrtreppen-Antrieb gekoppelte, drehbar gelagerte Welle 2 (z.B Hauptwelle mit Kettenrädern für den Antrieb des Stufenbandes) auf, deren Drehzahl im Betrieb der Fahrtreppe die Geschwindigkeit des Stufenbandes repräsentiert.

In einem Teilbereich der Welle 2 sind konzentrisch außerhalb der Welle 2 zwei Bremsbacken 3, 4 angeordnet, die jeweils drehbeweglich von einem in einer Aufhängvorrichtung 5 angeordneten Lager 6 aufgenommen werden. An der der Aufhängvorrichtung 5 im wesentlichen abgewandten Seite der Welle 2 erstreckt sich eine Federstange 7 mit Klemmschraube 8 durch die die Welle 2 im wesentlichen nicht umhüllenden Enden 9 der beiden Bremsbacken 3, 4.

An den Federstangenenden 10 ist jeweils eine Einstellmutter 11 angeordnet, die, beispielsweise über eine zwischengeschaltete Scheibe 12 eine Hauptfederanordnung (Bremsfeder) 13, die an ihrem zweiten Ende gegen die außerhalb der Bremsperiode im wesentlichen drehfest fixierte Bremsbacke 3, 4 gelagert ist, auf Druck (vor)belastet. Durch Verstellen der Einstellmuttern 11 läßt sich die Vorlast der Hauptfederanordnung variieren, so daß hierüber das Bremsmoment und somit auch der Bremsweg einstellbar ist.

Zwischen den beiden Bremsbacken 3, 4 und mit diesen im Eingriff stehend ist eine Bremslüftungseinrichtung 14 mit Bremslüfthebel 15 angeordnet, an deren den Bremsbacken 3, 4 zugewandten Enden jeweils Einstellmuttern 16 zur Einstellung des Bremsbackenhubs angeordnet sind.

Parallel zur Bremslüftungseinrichtung 14 und ebenfalls zwischen den beiden Bremsbacken 3,4 angeordnet sowie ebenfalls mit diesen im Eingriff stehend ist eine Zusatzfederanordnung 17 mit in Reihe geschalteter Dämpferanordnung 18 vorgesehen.

Der Zylinder der Dämpferanordnung 18 steht mit einer ersten Bremsbacke 3 in festem, allerdings einstellbarem Kontakt, so daß sich die Lage der Dämpferanordnung 18 axial verschieben läßt. Der Ausfahrer der Dämpferanordnung steht mit einem Gestänge 19 in Kontakt, das in axialer Verlängerung der Dämpferanordnung 18 von einer Öffnung der zweiten Bremsbacke 4 axial verschieblich aufgenommen wird. Mit dem Gestänge 19 ist eine Fixierscheibe 20 fest verbunden.

Die Zusatzfederanordnung 17 erstreckt sich koaxial um das Gestänge 19 herum und weist eine zwischen zweiter Bremsbacke 4 und Fixierscheibe 20 angeordnete erste Feder 21 sowie eine zwischen Fixierscheibe 20 und Ausfahrer angeordnete zweite Feder 22 auf, die den Dämpfer (18) in seine unbelastete Ausgangsstellung bringt.

Die Bremsung wird durch den stromlos werdenden Bremslüftmagneten 14 eingeleitet. Dieser Spreizmagnet 14, der für den Betrieb der Fahrtreppe die Doppelbackenbremse in geöffneter Stellung gehalten hat, gibt die Bremsbacken 3 und 4 frei. Vorschriftsgemäß müssen die Bremsbacken 3 und 4 unverzüglich einfallen, welches durch die vorgespannten Federn 13 bewirkt wird, so daß die Welle 2 abgebremst wird.

Durch die Zusatzfederanordnung 21 und die Dämpferanordnung 18 mit Stößel-Rückholfeder 22 wird die Bremsung mit einem verminderten Bremsmoment gestartet. Hierzu wird zu Beginn des Bremsvorgangs erst aufgrund der Federkraft der Hauptfederanordnung 13 die Federkraft der Zwischenfederanordnung 21 aufgebaut. In dem unter Druck stehenden, vorgespannten Zustand ist das Anfangsbremsmoment geringer, weil die Dämpferanordnung 18 der Federkraft der Hauptfederanordnung 13 entgegenwirkt.

Mit zeitlich bedingter Abnahme des Widerstands der Dämpferanordnung 18 verstärkt sich das Bremsmoment zunehmend. Sobald die Dämpferanordnung 18 ihre Wirkung verloren hat, erzeugt die Federkraft der Hauptfederanordnung 13 das maximale Bremsmoment.

Das größte Bremsmoment ist dann erreicht, wenn der Widerstand des Dämpfers 18 aufgehoben ist, d.h. wenn der Hubstößel, also das Gestänge 19, des Dämpfers 18 vollständig eingefahren ist.

## Patentansprüche

1. Fahrtreppe mit einer Betriebsbremse (1) zum Abbremsen des Stufenbandes, mit welcher eine Bremskraft auf das in Bewegung befindliche Stufenband oder ein Bremsmoment auf mindestens eine mit dem bewegten Stufenband gekoppelte Welle aufbringbar ist, wobei die Betriebsbremse eine Hauptfederanordnung (13), zum Erzeugen eines Bremsmoments sowie eine mit einer Dämpferanordnung (18) verbundene Zusatzfederanordnung (17), mit deren Federkraft das von der Hauptfederanordnung (13) hervorgerufene Bremsmoment verminderbar ist, aufweist,
**dadurch gekennzeichnet, dass** mit der Federkraft der Hauptfederanordnung (17) ein Bremsmoment auf die Motorwelle (2) aufbringbar ist, wobei die Dämpfung der Dämpferanordnung, welche mit der Zusatzfederanordnung (17) im Wesentlichen in Reihe geschaltet ist, derart ausgewählt ist, dass die Dämpferanordnung (18) erst wirksam wird, wenn die Zusatzfederanordnung (17) einen vorbestimmten Weg zurückgelegt hat und/oder mit einer vorbestimmten Mindestkraft belastet wird, so dass das Bremsmoment oder die Bremskraft während der Bremsperiode mindestens teilweise variabel ist.

2. Fahrtreppe nach Anspruch 1,
**dadurch gekennzeichnet, dass** die Betriebsbremse (1) derart beschaffen und angeordnet ist, dass das Bremsmoment auf einen im wesentlichen vorbestimmten Anfangswert eingestellt wird und dann während der Betätigung der Bremsvorrichtung mit fortschreitender Zeit im Wesentlichen zunimmt.

3. Fahrtreppe nach einem der vorhergehenden Ansprüche,
**dadurch gekennzeichnet, dass** im ungebremsten Zustand des bewegten Stufenbandes
- die Hauptfederanordnung (13) durch einen aktivierten bremslüft-Spreizmagneten (14) druckbelastet ist; und
- die Zusatzfederanordnung (17) sich an den Bremslüftmagneten (14) unbelastet oder auf Druck belastet anschließt.

4. Fahrtreppe nach einem der vorhergehenden Ansprüche,
**dadurch gekennzeichnet, dass** die Zusatzfederanordnung (17) eine erste Feder (21) und eine zweite Feder (22) aufweist, die durch eine Fixierscheibe (20) getrennt sind, wobei die zweite Feder (22), die zwischen der Fixierscheibe (20) und de Ausfahrer der Dämpferanordnung (18) angeordnet ist, die Dämpferanordnung (18) in seine unbelastete Ausgangsstellung bringt.

5. Fahrtreppe nach einem der vorhergehenden Ansprüche,
**dadurch gekennzeichnet, dass** die Dämpfung der Dämferanordnung (18) derart auf die Federkonstante der Zusatzfederanordnung (17) abgestimmt ist, dass die Dämpferanordnung (18) die Zeit bestimmt, in der Feder (21) vollständig entspannt wird.

6. Fahrtreppe nach einem der vorhergehenden Ansprüche,
**gekennzeichnet durch** eine Steuervorrichtung zur gesteuerten, variable Einstellung der Kennung der Zusatzfederanordnung (17) und/oder der Dämpfung der Dämferanordnung (18) und/oder des Bremsmoments und/oder der Verzögerung des bewegten Stufenbandes.

7. Fahrtreppe nach Ansprüch 6,
**dadurch gekennzeichnet, dass** unter Steuerung der Steuervorrichtung sowie der Dämpferanordnung (18) beim Ansprechen der Bremse die Wirkung der Dämpferanordnung (18) am größten ist und anschließend abnimmt, so dass das Bremsmoment zunimmt, und/oder die Dämpfung der Dämpferanordnung (18) variabel einstellbar ist.

8. Fahrtreppe nach einem der vorhergehenden Ansprüche 6 oder 7,
**dadurch gekennzeichnet, dass** die Steuervorrichtung sowie die Hauptfeder- und/oder Nebenfederanordnung derart beschaffen sind, dass die Federkonstante der jeweiligen Federanordnung einstellbar ist.

9. Fahrtreppe nach einem der vorhergehenden Ansprüche 6-8,
**dadurch gekennzeichnet, dass** mit der Steuervorrichtung ein vorbestimmter Bremsweg des Stufenbandes, wie ein last- oder geschwindigkeitsunabhängig konstanter Bremsweg, einstellbar ist.

10. Fahrtreppe nach einem der vorhergehenden Ansprüche 6-9,
**dadurch gekennzeichnet, dass** mit der Steuervorrichtung eine vorbestimmte Verzögerung des Stufenbandes, wie eine last- oder geschwindigkeitsunabhängig konstante Verzögerung, einstellbar ist.

11. Fahrtreppe nach einem der vorhergehenden Ansprüche 6-10,
**gekennzeichnet durch** eine Messvorrichtung zur Messung der Belastung und/oder der Geschwindigkeit des Stufenbandes.

12. Fahrtreppe nach einem der vorhergehenden Ansprüche 6-11,
**dadurch gekennzeichnet, dass** mit der Steuervorrichtung die Dämpfung der Dämpferanordnung (18) im Betrieb stets an die Belastung und/oder den Bewegungszustand des Stufenbandes zur Sicherstellung eines vorbestimmten Bremsmoments und/oder einer vorbestimmten Verzögerung anpassbar ist.

## Claims

1. An escalator with an operating brake (1) for retarding the step strip, with which a braking force can be applied to the moving step strip or a braking torque can be applied at least to a shaft coupled to the moving step strip, wherein the operating brake has a main spring assembly (13) for generating a braking torque and also an auxiliary spring assembly (17) which is connected with a damper assembly (18) and with the spring force of which the braking torque generated by the main spring assembly (13) can be reduced,
**characterised in that** the spring force of the main spring assembly (17) [sic] enables a braking torque to be applied to the motor shaft (2), wherein the damping of the damping assembly, which is connected substantially in series with the auxiliary spring assembly (17), is selected so that the damping assembly (18) is operative only when the auxiliary spring assembly (17) has covered a predetermined distance and/or is loaded with a predetermined minimum force so that the braking torque or the braking force is at least partly variable during the braking period.

2. An escalator according to Claim 1, **characterised in that** the operating brake (1) is provided and arranged so that the braking torque is set at a substantially predetermined initial value and the during the actuation of the braking device then substantially increases as time passes.

3. An escalator according to any of the preceding Claims, **characterised in that** in the unbraked condition of the moving step strip
- the main spring assembly (13) is pressure-loaded by an activated brake release expanding magnet (14), and
- the auxiliary spring assembly (17) abuts against the brake release magnet (14) without loading or under pressure.

4. An escalator according to any one of the preceding Claims, **characterised in that** the auxiliary spring assembly (17) has a first spring (21) and a second spring (22), which are separated by a locating disc (20), wherein the second spring (22), which is disposed between the locating disc (20) and the extending member of the damper assembly (18), brings the damper assembly (18) into its unloaded starting position.

5. An escalator according to any one of the preceding Claims, **characterised in that** the damping of the damper assembly (18) is so matched to the spring rate of the auxiliary spring assembly (17) that the damper assembly (18) determines the time in which the spring (21) is fully relaxed.

6. An escalator according to any one of the preceding Claims, **characterised by** a control device for the controlled variable adjustment of the characteristic of the auxiliary spring assembly (17) and/or the damping of the damper assembly (18) and/or the braking torque and/or the delay of the moving step strip.

7. An escalator according to Claim 6, **characterised in that** under the control of the control device and of the damper assembly (18), as the brake responds, the action of the damper assembly (18) is at maximum and subsequently decreases so that the braking torque increases, and/or the damping of the damper assembly (18) is variably adjustable.

8. An escalator according to Claim 6 or 7, **characterised in that** the control device and the main spring assembly and/or the auxiliary spring assembly are provided so that the spring rate of the respective spring assembly is adjustable.

9. An escalator according to any one of Claims 6 to 8, **characterised in that** a predetermined braking distance of the step strip, such as a constant braking distance independent of load or speed, can be set by the control device.

10. An escalator according to any one of Claims 6 to 9, **characterised in that** a predetermined delay of the step strip, such as a constant delay independent of load or speed, can be set by the control device.

11. An escalator according to any one of Claims 6 to 10, **characterised by** a measuring device for measuring the loading and/or speed of the step strip.

12. An escalator according to any one of Claims 6 to 11, **characterised in that** the control device enables the damping of the damper assembly (18) always to be adapted in operation to the loading and/or movement condition of the step strip so as to assure a predetermined braking torque and/or a predetermined delay.

## Revendications

1. Escalier roulant muni d'un frein de service (1) pour freiner la bande de marches, à l'aide duquel une force de freinage est susceptible d'être appliquée sur la bande de marches se trouvant en mouvement ou bien un couple de freinage est susceptible être appliquée sur au moins un arbre couplé à la bande de marches déplacée, le frein de service présentant un dispositif à ressort principal (13) pour produire un couple de freinage ainsi qu'un dispositif à ressort additionnel (17) relié à un dispositif amortisseur (18) et avec la force élastique duquel le couple de freinage provoqué par le dispositif à ressort principal (13) est susceptible être diminué,
**caractérisé en ce qu'**avec la force élastique du dispositif à ressort principal (17), un couple de freinage est susceptible être appliqué sur l'arbre de moteur (2), sachant que l'amortissement du dispositif amortisseur, branché sensiblement en série avec le dispositif à ressort additionnel (17) est choisi tel que le dispositif amortisseur (18) entre en action seulement lorsque le dispositif à ressort additionnel (17) a parcouru une course prédéterminée et/ou est chargé par une force minimale prédéterminée, de sorte que le couple de freinage ou la force de freinage est au moins partiellement variable pendant la période de freinage.

2. Escalier roulant selon la revendication 1, **caractérisé en ce que** le frein de service (1) est réalisé et disposé de manière que le couple de freinage soit réglé à une valeur initiale sensiblement prédéterminée et ensuite augmente en substance au fur et à mesure de l'écoulement du temps pendant l'actionnement du dispositif de freinage.

3. Escalier roulant selon l'une des revendications précédentes, **caractérisé en ce qu'**à l'état non freiné de la bande de marches en mouvement
- le dispositif à ressort principal (13) est sollicité en pression par un aimant écarteur de desserrage de frein (14) activé ; et
- le dispositif à ressort additionnel (17) se raccorde de façon non chargée ou chargée en pression, à l'aimant de desserrage du frein (14).

4. Escalier roulant selon l'une des revendications précédentes, **caractérisé en ce que** le dispositif à ressort principal (17) présente un premier ressort (21) et un deuxième ressort (22) séparés par une rondelle de fixation (20), le deuxième ressort (22), qui est disposé entre la rondelle de fixation (20) et le curseur du dispositif amortisseur (18), plaçant le dispositif amortisseur (18) à sa position initiale, non chargée.

5. Escalier roulant selon l'une des revendications précédentes, **caractérisé en ce que** l'amortissement du dispositif amortisseur (18) est adapté à la constante élastique du dispositif à ressort additionnel (17) de manière que le dispositif amortisseur (18) détermine le temps pendant lequel le ressort (21) est complètement relâché.

6. Escalier roulant selon l'une des revendications précédentes, **caractérisé par** un dispositif de commande pour le réglage commandé et variable de la caractéristique du dispositif à ressort additionnel (17) et/ou de l'amortissement du dispositif amortisseur (18) et/ou du couple de freinage et/ou du ralentissement de la bande de marches en mouvement.

7. Escalier roulant selon la revendication 6, **caractérisé en ce que** sous la commande du dispositif de commande ainsi que du dispositif amortisseur (18) lors de la réaction du frein, l'effet du dispositif amortisseur (18) est maximal et diminue ensuite, de manière que le couple de freinage augmente, et/ou l'amortissement du dispositif amortisseur (18) est réglable de façon variable.

8. Escalier roulant selon l'une des revendications 6 ou 7 précédentes, **caractérisé en ce que** le dispositif de commande ainsi que le dispositif à ressort principal et/ou à ressort annexe sont réalisés, de manière que la constante élastique du dispositif à ressort respectif soit réglable.

9. Escalier roulant selon l'une des revendications 6 à 8 précédentes, **caractérisé en ce qu'**avec le dispositif de commande est réglable une course de freinage prédéterminée de la bande de marches, telle qu'une course de freinage constante, indépendamment de la charge et/ou de la vitesse.

10. Escalier roulant selon l'une des revendications 6 à 9 précédentes, **caractérisé en ce qu'**avec le dispositif de commande peut être réglé un ralentissement prédéterminé de la bande de marches, tel qu'un ralentissement constant indépendamment de la charge et/ou de la vitesse.

11. Escalier roulant selon l'une des revendications 6 à 10 précédentes, **caractérisé par** un dispositif de mesure devant mesurer la charge et/ou la vitesse de la bande de marches.

12. Escalier roulant selon l'une des revendications 6 à 11 précédentes, **caractérisé en ce qu'**avec le dispositif de commande on peut adapter l'amortissement du dispositif amortisseur (18) en fonctionnement, en permanence à la charge et/ou à l'état de déplacement de la bande de marches pour assurer un couple de freinage prédéterminé et/ou un ralentissement prédéterminé.
